# FASCICULE DE BREVET EUROPEEN

(11) **EP 0 688 856 B1**
(45) Date de publication et mention de la délivrance du brevet: **20.01.1999**
(21) Numéro de dépôt: 95107223.0
(22) Date de dépôt: 12.05.1995
(51) Int. Cl.: C11B 9/00, A61K 7/46

(54) **Utilisation d'une pyridine alkylsubstituée à titre d'ingrédient parfumant**
Verwendung einer alkylsubstituierter Pyridine als Riechstoff
Use of an alkyl substituted pyridine as perfuming ingredient

(30) Priorité: 21.06.1994 CH 1966/94
(43) Date de publication de la demande: 27.12.1995
(73) Titulaire: FIRMENICH SA, 1211 Genève 8 (CH)
(72) Inventeur: Snowden, Roger Leslie, F-74580 Viry (FR); Blanc, Pierre-Alain, CH-1263 Crassier (CH)
(74) Mandataire: Salvaterra-Garcia, Maria de Lurdes

(56) Documents cités:
- EP-A- 0 470 391
- GB-A- 1 156 483
- S.ARCTANDER: "Perfume and Flavor Chemicals" 1969 , S.ARCTANDER , MONTCLAIR,N.J. XP002003390 volume I *521:iso-butyl pyridine* *522: 4-tertiary-butyl pyridine*
- JOURNAL OF AGRICULTURAL AND FOOD CHEMISTRY, vol. 40, no. 11, Novembre 1992, WASHINGTON US, pages 2236-2243, XP000320279 A.F.THOMAS ET AL.: "Occurrence of Pyridines and Other Bases in Orange Oil"

## Description

La présente invention a trait au domaine de la parfumerie, elle concerne en particulier l'utilisation d'une pyridine alkyl-substituée, la 3-(2,2-diméthyl-propyl)-pyridine, à titre d'ingrédient parfumant.

La pyridine ainsi que certains de ses dérivés alkylés sont connus dans l'art de l'aromatisation, notamment pour la reconstitution d'arômes de type café, voir viandeux. Il en va autrement dans le domaine de la parfumerie, où l'emploi des pyridines est moins documenté.

La pyridine elle-même est décrite par S. Arctander [Perfume and Flavor Chemicals, Montclair, N.J. (USA), 1969, sec. 2776] comme possédant une odeur irritante, pénétrante et diffuse, définie parfois comme écoeurante, qui peut se révéler à grande dilution comme chaude, brûlée et de très faible ténacité.

Certaines pyridines alkylées ont été identifiées dans des produits d'origine naturelle. Ainsi, la n-pentyl-pyridine a été identifiée dans l'absolue de jasmin d'origine égyptienne [voir Mostafa A. Nofah et al., Perfumer & Flavorist 6, 24 (1982)], tandis que la 2-, 3- et 4-butyl-pyridine représentent des constituants de l'essence de menthe crêpue [T. Tsuneya et al., Bioactive volatile compounds from Plants, ACS Symposium Series 525 (1992)].

Enfin, la 3-éthyl- et la 4-méthyl-3-éthyl-pyridine ont été identifiées dans l'huile essentielle de jasmin par T. Toyoda et al. [Proceedings VII th International Essential Oil Congress, Kyoto, p. 473-76 (1979)]. A notre connaissance, aucune mention particulière n'a été faite à ce jour de l'emploi de la 3-(2,2,-diméthyl-propyl)-pyridine dans la parfumerie, ni par ailleurs de son occurrence dans un produit naturel.

Nous avons pu constater que le composé en question possédait un caractère odorant fort agréable de type fruité. Elle développe en particulier une agréable note fraîche-fruitée qui rappelle par certains de ses côtés l'odeur de la poire ou de la banane mûre avec une connotation rappellant la camomille ou le carvi. La 3-(2,2-diméthyl-propyl)-pyridine a montré une excellente ténacité et une très bonne substantivité sur le linge, associée à une puissance élevée. A l'usage, il est apparu que ce composé possédait une note odorante fraîche et fruitée, ce qui est en soi surprenant compte tenu des caractères montrés par d'autres composés analogues connus qui sont plutôt phénoliques, pyrogéniques et aminés.

De par ses propriétés odorantes, la 3-(2,2-diméthyl-propyl)-pyridine trouve une utilisation étendue dans des applications variées, tant en parfumerie alcoolique que fonctionnelle. Elle peut également servir à la reconstitution totale ou partielle de bases parfumantes concentrées.

Par addition directe aux produits que l'on désire parfumer ou, plus souvent, en mélange avec d'autres ingrédients odorants usuels, des diluants ou excipients d'emploi courant, la 3-(2,2-diméthyl-propyl)-pyridine peut servir à conférer, améliorer ou modifier les propriétés odorantes propres de produits de consommation aussi variés que des parfums, eaux de toilette, cosmétiques, désodorisants corporels ou d'air ambiant, shampoings ou en général des produits pour les soins capillaires ou du cuir chevelu, des savons, détergents, adoucisseurs textiles ou encore des produits d'entretien et de ménage.

Bien entendu, elle peut servir également à la préparation de bases parfumantes concentrées.

Les proportions dans lesquelles la pyridine en question est employée dans le cadre de l'utilisation définie dans la présente invention peuvent varier dans une gamme de valeurs assez étendue. Elles peuvent en effet varier entre 1 et 10% en poids par rapport au poids du produit auquel la 3-(2,2-diméthyl-propyl)-pyridine est ajoutée. Il va sans dire que de telles valeurs des concentrations ne sauraient représenter des valeurs absolues, l'homme de l'art pouvant adapter la proportion de l'ingrédient en question en fonction de l'effet odorant désiré, la nature des produits à parfumer et celle des coingrédients éventuels présents.

Lors du parfumage de savons ou détergents par exemple, des proportions inférieures, de l'ordre de 0,1 - 0,5% en poids, peuvent parfaitement convenir, tandis que des concentrations au-delà de 10% peuvent s'avérer nécessaires pour la préparation de bases parfumantes concentrées.

La 3-(2,2-diméthyl-propyl)-pyridine est un composé chimique connu, notamment décrit dans la littérature scientifique en tant qu'intermédiaire de synthèse ou comme produit de départ pour la préparation de composés ayant une utilisation dans l'industrie des polymères ou des médicaments.

Plusieurs voies de synthèse pour sa préparation ont été décrites, notamment par O. Tsuge et al., Chemistry Letters Japan, 1984, 1255-58 ; O. Tsuge et al., Bull. Chem. Soc. Japan 60, 1497-1504 (1987) et E. Langhals et al., Chem. Ber. 117, 1259-1261 (1984).

La présente invention a donc pour objet l'utilisation de la 3-(2,2-diméthyl-propyl)-pyridine à titre d'ingrédient parfumant.

L'invention a également pour objet une composition parfumante contenant à titre d'ingrédient actif la 3-(2,2-diméthyl-propyl)-pyridine.

Un autre objet de l'invention consiste en un procédé pour conférer, améliorer ou modifier les propriétés parfumantes de parfums, eaux de toilette, cosmétiques, désodorisants corporels ou d'air ambiant, shampoings, produits pour les soins capillaires ou du cuir chevelu, savons, détergents, adoucisseurs textiles, produits d'entretien et du ménage, lequel procédé est caractérisé en ce qu'on additionne auxdits produits la 3-(2,2-diméthyl-propyl)-pyridine à titre d'ingrédient parfumant actif.

L'invention a enfin pour objet l'un des produits parfumés résultant dudit procédé.

L'invention est illustrée mais non limitée par les exemples suivants.

### Exemple 1

On a préparé une composition parfumante de base de caractère fruitée-poire en mélangeant les ingrédients suivants (parties en poids) :

| Ingrédients | Parties en poids |
|---|---|
| Acétate d'hexyle | 10 |
| Acétate de linalyle | 100 |
| Acétate de terpényle | 190 |
| Acétate TCD ¹⁾ | 100 |
| Cinnamate de méthyle | 20 |
| γ-Dodécalactone | 25 |
| Dorinone® β 50% ^{a)} ²⁾ | 220 |
| Dynascone® 10% ^{a)} ³⁾ | 10 |
| Lilial® ⁴⁾ | 200 |
| Melonal® 10% ^{a) 4)} ⁵⁾ | 5 |
| Oxyde de linalyle | 10 |
| Veloutone ⁶⁾ | 50 |
| γ-Undécalactone | 50 |
| Total | $\overline{\text{990}}$ |

| | |
|---|---|
| a) dipropylène glycol | |
| 1) acétate de (tricyclo[5.2.1.0^{2,6}]déc-4-yl)méthyle | |
| 2) origine: Firmenich SA, Genève, Suisse | |
| 3) 1-(5,5-diméthyl-cyclohex-1-ényl)-pent-4-én-1-one ; origine : Firmenich SA, Genève, Suisse | |
| 4) origine: Givaudan-Roure (marque enregistrée) | |
| 5) 2,6-diméthyl-5-hepténal | |
| 6) 2,2,5-triméthyl-5-pentyl-cyclopentanone; origine: Firmenich SA, Genève, Suisse | |

Lorsqu'on ajoute à 99 parties en poids de la base ainsi préparée une partie de 3-(2,2-diméthyl-propyl)-pyridine on obtient une nouvelle composition dont le caractère fruité-poire est renforcé ; il apparaît comme plus naturel avec un côté peau. L'ensemble résulte en outre comme étant moins jus alimentaire.

### Exemple 2

On a préparé une composition parfumante de base de type tabac-fleuri, poudré en mélangeant les ingrédients suivants (parties en poids) :

| Ingrédients | Parties en poids |
|---|---|
| Acétate de benzyle | 60 |
| Acétate de linalyle | 80 |
| Acide phénylacétique | 20 |
| Essence de bergamote | 180 |
| Essence de bouleau 10% ^{a)} | 20 |
| Coumarine | 80 |
| Damascenone 10% ^{a)} ¹⁾ | 20 |
| Diméthylhydroquinone | 80 |
| Dorinone® β 10% ^{a) 2)} | 20 |
| Heliotropine | 90 |
| Iralia® ³⁾ | 90 |
| Irone α 10% ^{a)} | 20 |
| Linalol BJ | 60 |
| Essence de myrrhe | 70 |
| Phénylacétate de méthyle | 20 |
| Phénylacétate de phényléthyle | 20 |
| Tonalide® ⁴⁾ | 30 |
| Total | $\overline{\text{960}}$ |

| | |
|---|---|
| a) dipropylène glycol | |
| 1), 2) origine: Firmenich SA, Genève, Suisse | |
| 3) méthylionone ; origine: Firmenich SA, Genève, Suisse | |
| 4) origine: Polak's Frutal Works (marque enregistrée) | |

Lorsqu'on ajoute à 96 parties en poids de la composition de base ci-dessus 4 parties en poids de 3-(2,2-diméthyl-propyl)-pyridine on obtient une nouvelle composition au caractère élégant et dont la note typique conférée par la présence de l'acide phénylacétique était sensiblement améliorée. Le caractère d'ensemble devient également plus floral, plus naturel ainsi que moins animal et plus fruité-doux.

La 3-(2,2-diméthyl-propyl)-pyridine utilisée dans les exemples précédents possédait les caractères analytiques suivants :
Eb. 80-83°/1,33x10³ Pa
IR(CHCl₃) : 2961, 1577, 1478, 1424, 1366, 1238 et 1192 cm⁻¹
RMN(¹H) : 0,92(s, 9H) ; 2,48(s, 2H) ; 7,19(m, 1H) ; 7,44(m, 1H) ; 8,39(m, 1H) ; 8,45(m, 1H) δppm
SM : 149(10, M⁺), 134(10), 93(100), 65(8), 57(21)

## Revendications

1. Utilisation de la 3-(2,2-diméthyl-propyl)-pyridine à titre d'ingrédient parfumant.

2. Composition parfumante contenant à titre d'ingrédient actif la 3-(2,2-diméthyl-propyl)-pyridine.

3. Procédé pour conférer, améliorer ou modifier les propriétés parfumantes de parfums, eaux de toilette, cosmétiques, désodorisants corporels ou d'air ambiant, shampoings, produits pour les soins capillaires ou du cuir chevelu, savons, détergents, adoucisseurs textiles, produits d'entretien et de ménage, caractérisé en ce qu'on additionne auxdits produits la 3-(2,2-diméthyl-propyl)-pyridine à titre d'ingrédient parfumant actif.

4. Parfum, eau de toilette, cosmétique, désodorisant corporel ou d'air ambiant, shampoing, produit pour les soins capillaires ou du cuir chevelu, savon, détergent, adoucisseur textile, produit d'entretien et de ménage contenant à titre d'ingrédient parfumant actif la 3-(2,2-diméthyl-propyl)-pyridine.

## Claims

1. Use of 3-(2,2-dimethyl-propyl)-pyridine as a perfuming ingredient.

2. A perfuming composition containing as active ingredient 3-(2,2-dimethylpropyl)-pyridine.

3. A method to impart, improve, enhance or modify the odour properties of perfumes, colognes, cosmetic preparations, body deodorants or air fresheners, shampoos, hair- or scalp-care products, soaps, detergents, fabric softeners, all-purpose cleaners or household products, which consists in adding thereto 3-(2,2-dimethyl-propyl)-pyridine as a perfuming ingredient.

4. A perfume, a cologne, a cosmetic preparation, a body deodorant, an air freshener, a shampoo, a hair- or scalp-care product, a soap, a detergent or a fabric softener, or a household product, containing as active perfuming ingredient 3-(2,2-dimethyl-propyl)-pyridine.

## Patentansprüche

1. Verwendung von 3-(2,2-Dimethylpropyl)-pyridin als Riechstoff.

2. Riechstoffzusammensetzung, welche 3-(2,2-Dimethylpropyl)-pyridin als wirksamen Inhaltsstoff enthält.

3. Verfahren zum Verleihen, Verbessern oder Modifizieren der Dufteigenschaften von Parfums, Eaux de Toilette, kosmetischen Zubereitungen, Körper- oder Raumluftdeodorants, Shampoos, Erzeugnissen für die Haar- oder Kopfhautpflege, Seifen, Detergenzien, Weichspülern für Textilien, Universal- oder Haushaltsreinigern, dadurch gekennzeichnet, daß diesen Erzeugnissen 3-(2,2-Dimethylpropyl)-pyridin als wirksamer Riechstoff zugegeben wird.

4. Parfüm, Eau de Toilette, kosmetische Zubereitung, Körper- oder Raumluftdeodorant, Shampoo, Erzeugnis für die Haar- oder Kopfhautpflege, Seife, Detergens, Weichspüler für Textilien, Universal- oder Haushaltsreiniger mit 3-(2,2-Dimethylpropyl)-pyridin als wirksamem Riechstoff.
